# EUROPÄISCHE PATENTSCHRIFT

(11) **EP 2 979 329 B1**
(45) Veröffentlichungstag und Bekanntmachung des Hinweises auf die Patenterteilung: **04.07.2018**
(21) Anmeldenummer: 14714657.5
(22) Anmeldetag: 26.03.2014
(51) Int. Cl.: H01R 13/52

(54) **FLUIDDICHTE KONTAKTDURCHFÜHRUNG**
FLUID-TIGHT VIA
PASSAGE POUR CONTACTS, ÉTANCHE AUX FLUIDES

(30) Priorität: 30.03.2013 DE 102013005705
(43) Veröffentlichungstag der Anmeldung: 03.02.2016
(73) Patentinhaber: Kostal Kontakt Systeme GmbH, 58513 Lüdenscheid (DE)
(72) Erfinder: PITZUL, Uwe, 58093 Hagen (DE)
(74) Vertreter: Kerkmann, Detlef
(86) Internationale Anmeldenummer: PCT/EP2014/056100
(87) Internationale Veröffentlichungsnummer: WO 2014/161760

(56) Entgegenhaltungen:
- DE-U1- 9 011 269
- US-A1- 2004 018 780
- US-A1- 2009 258 521
- US-A1- 2011 316 372

## Beschreibung

Die Erfindung betrifft eine fluiddichte Kontaktdurchführung durch einen Kunststoffkörper, mit mindestens einem Flachkontakt, der auf einem umspritzten Teilstück eine oder mehrere Querschnittsänderungen aufweist, wobei ein dauerelastisches Dichtmittel zwischen die Grenzflächen des mindestens einen Flachkontakts und des Kunststoffkörpers eingebracht ist.

Eine derartige Kontaktdurchführung ist aus der US-Patent Application Publication US 2009/0258521 A1 bekannt. Das Dokument zeigt einen Flachkontakt und eine mit dem Flachkontakt verbundene Anschlussleitung, die jeweils abschnittsweise mit einem ringförmigen Dichtungselement versehen und mit einem isolierenden synthetischen Polymer umspritzt sind.

Eine weitere fluiddichte Kontaktdurchführung ist aus der DE 10 2009 058 525 A1 bekannt. Bei dieser Kontaktdurchführung weist der Flachkontakt mindestens einen Abschnitt mit einer umlaufend sich in axialer Richtung verjüngenden Querschnittskontur auf. Nach dem Umspritzen wird der Flachkontakt in Richtung seiner Verjüngung(en) gegen die Umspritzung verschoben, wodurch die Kavitäten entlang der Mantelflächen der sich verjüngenden Kontur verschlossen werden und so die Kontaktdurchführung entlang axialer Abschnitte des Flachkontakts abgedichtet wird.

Die Kavitäten, die hier durch die Verschiebung des Flachkontakts abgedichtet werden, entstehen durch Schrumpfungsprozesse beim Abkühlen des Kunststoffmaterials. Besonders thermoplastische Materialien verändern beim Abkühlen ihre innere Struktur, wodurch sich das Materialvolumen vermindert. Durch diese Nachschwindung entsteht zu dem Kontakt ein kleiner Spalt, der auf die beschriebene Weise abgedichtet wird. Allerdings ist unter schwierigen Umgebungsbedingungen, wie hohen Drücken und Temperaturen, die dabei erreichbare Dichtigkeit oft nicht ausreichend.

Anspruchsvolle Umgebungsbedingungen sind beispielsweise bei Steckverbindern gegeben, die in Getriebegehäusen von Kraftfahrzeugen eingebaut sind. Solche Steckverbinder sind wechselnden Temperaturen und dabei auch hohen Temperaturdifferenzen ausgesetzt und müssen Schwingungen, sowie hohen Öldrücken standhalten. Für derartige Anwendungen werden nahezu ausschließlich Steckverbinder mit Rundstiften eingesetzt. Diese werden zumeist unter hohem Krafteinsatz in Durchgangsöffnungen eines Kunststoffkörpers eingepresst, die ein Untermass gegenüber dem Querschnittsmaß der Rundstifte aufweisen.

Ein derartiges Vorgehen hat sich bei Flachkontakten als problematisch erwiesen, da die Anpresskräfte innerhalb der Durchgangsöffnung nicht symmetrisch auf die Oberfläche des Steckerkontakts wirken. Als besonders schwierig hat sich dabei die Abdichtung im Bereich der Längskanten eines Flachkontakts herausgestellt, da sich hier die Richtung der Oberflächennormale unstetig ändert. Dies führt dazu, dass eine ausreichende Öldichtigkeit von Getriebegehäusesteckverbindern mit Flachkontakten in den typischen Temperatur- und Druckbereichen bisher nicht erreichbar war.

In der nicht vorveröffentlichten deutschen Patentanmeldung DE 10 2011 121 133 wird eine Kontaktdurchführung vorgeschlagen, deren Kunststoffkörper aus einem nichtschwindenden Duroplastmaterial besteht und bei der die Längskanten des mindestens einen umspritzten Flachkontakts verrundet sind. Eine fluiddichte Kontaktdurchführung wird so durch die Kombination eines besonders gewählten Umspritzungsmaterials mit einer besonderen Formgebung des Flachkontakts erreicht. Beide Merkmale zusammen schaffen eine Kontaktdurchführung, die mindestens fluiddicht ist und die, für einen definierten Druckbereich, sogar gasdicht ausgebildet sein kann. Allerdings ist die Gasdichtigkeit einer solchen Kontaktdurchführung, abhängig von der Art des Gases, auf nicht allzu hohe Drücke beschränkt.

Es stellte sich die Aufgabe, eine gattungsgemäße Kontaktdurchführung mit Flachkontakten zu schaffen, die bei hohen Drücken und Temperaturen sowie auch über einen großen Temperaturbereich fluiddicht sowie möglichst vibrations- und chemikalienbeständig ist und sich darüber hinaus durch eine besonders hohe Gasdichtigkeit auszeichnet.

Diese Aufgabe wird erfindungsgemäß dadurch gelöst, dass der Kunststoffkörper aus einem nichtschwindenden Duroplastmaterial besteht, und dass das Dichtmittel nach dem Aushärten des Duroplastmaterials durch ein Imprägnationsverfahren eingebracht ist.

Unter einem dauerelastischen Dichtmittel wird hier ein Material verstanden, welches über längere Zeiträume und größere Temperaturbereiche elastische Eigenschaften beibehält. Bei der Herstellung der Kontaktdurchführung wird ein niedrigviskoser Elastomergrundstoff eingesetzt, der sich anschließend zu dem dauerelastischen Dichtmittel verfestigt.

Wesentlich ist hierbei zunächst die Verwendung eines Duroplastmaterials zur Umspritzung des mindestens einen Flachkontakts. Im Gegensatz zu den üblicherweise zum Spritzgießen verwendeten Thermoplasten finden sich unter den Duroplasten Materialien, welche ihr Volumen beim Aushärten nicht verringern, sondern konstant halten oder sogar vergrößern. Als für die hier zu lösende Aufgabe haben sich nichtschwindende Duroplastmaterialien, die auch als "Nullschwinder" bezeichnet werden, die ihr Volumen weder vermindern noch vergrößern, als geeignet erwiesen. Derartige Materialien finden sich beispielsweise in den Stoffgruppen der Epoxydharze, Phenolharze oder der so genannten Bulk Moulding Compounds (BMC). Die Verwendung eines nichtschwindenden Duroplastmaterials ermöglicht es, einen Flachkontakt zu umspritzen, ohne dass es beim Aushärten des Umspritzungsmaterials zu einer Ausbildung von Kavitäten kommt.

Allerdings kann auch bei einem nichtschwindenden Duroplastmaterial die Ausbildung mikroskopisch kleiner Mikrorisse, Kapillaren etc. im Kunststoffmaterial oder im Übergangsbereich zwischen Kunststoffkörper und Flachkontakt nicht ausgeschlossen werden, was die Gasdichtigkeit der Kontaktdurchführung auf nicht allzu hohe Drücke beschränkt.

Dieses Problem wird nun dadurch gelöst, dass beim Umpritzungsprozess unvermeidlich entstehende winzige Undichtigkeiten mit einem nachträglich eingebrachten elastomeren Material abgedichtet werden. Hierzu haben sich besonders sogenannte Imprägnationsverfahren als geeignet erwiesen, welche einen noch nicht verfestigten Elastomergrundstoff durch Druckunterschiede an die abzudichtenden Stellen befördert.

Dies kann beispielsweise dadurch geschehen, dass eine Kontaktdurchführung, bestehend aus einem oder mehreren mit einem nichtschwindenden Duroplastmaterial umspritzten Flachkontakten, in ein Bad mit dem noch nicht verfestigten Elastomergrundstoff gesetzt wird, welche dann unter einen hohen Druck gesetzt wird, wodurch der Elastomergrundstoff selbst in enge Kapillaren der Kontaktdurchführung eindringt.

Besonders vorteilhaft einsetzbar ist eine sogenannte Vakuumimprägnation, bei der in einem Vakuum zunächst sämtliche Feuchtigkeits- und Gaseinschlüsse aus den Kapillaren der Kontaktdurchführung entfernt werden, so dass der Elastomergrundstoff danach als Imprägnierung problemlos in die Kapillaren eindringen kann.

Weitere vorteilhafte Ausgestaltungen und Weiterbildungen der Erfindung gehen aus den abhängigen Ansprüchen hervor.

Um beim Umspritzungsvorgang eine gleichmäßige Verbindung zwischen dem Duroplastmaterial und dem Flachkontakt zu gewährleisten, kann optional vorgesehen werden, die Längskanten des mindestens einen Flachkontakts zu verrunden.

Dies kann vorteilhaft dadurch erreicht werden, dass die Längskanten des mindestens einen Flachkontakts auf der Gratseite durch einen Stanzprozess vorgeprägt und dadurch umlaufend verrundet sind. Der Flachkontakt weist somit keinen genau rechteckförmigen Querschnitt auf, sondern einen rechteckförmigen Querschnitt mit abgerundeten Übergängen zwischen den Querschnittsseiten. Dieses Profil ist schematisch in der Figur 5 dargestellt. Der mindestens eine Flachkontakt weist zudem auf einem umspritzten Teilstück an seinen Randabschnitten eine oder mehrere rechteckförmige oder abgerundete Aussparungen aus, wie sie beispielhaft in den Figuren 3 und 4 dargestellt sind. Hierdurch variiert die Querschnittsbreite des Flachkontakts in dessen axialer Richtung.

Die Ausnehmungen bewirken, dass der mindestens eine Flachkontakt nach der Umspritzung formschlüssig mit dem Umspritzungsmaterial verbunden ist. Die Ausnehmungen bilden zudem in axialer Richtung des Flachkontakts eine Labyrinthstruktur aus, welche für das angrenzende Medium einen mehrstufigen Druckabfall bewirkt, wodurch sich die Abdichteigenschaften der Kontaktdurchführung weiter verbessern. Hierbei wirkt unterstützend, dass das Umspritzungsmaterial erfindungsgemäß bei der Verarbeitung sein Materialvolumen nicht verändert und daher die Ausnehmungen dicht ausfüllt.

Besonders vorteilhaft ist es, wenn der mindestens eine Flachkontakt und das Umspritzungsmaterial möglichst ähnliche und im Idealfall gleiche Temperaturausdehnungskoeffizienten aufweisen. Hierdurch können in einem weiten Temperaturbereich sowohl mechanische Spannungen als auch Kavitätsbildungen, welche die Abdichtungseigenschaften verschlechtern würden, vermieden werden.

Besonders vorteilhaft ist auch, dass aufgrund der guten Abdichteigenschaften und der hohen Temperaturbeständigkeit des nichtschwindenden Duroplastmaterials die nicht umspritzten Endabschnitte des mindestens einen Flachkontakts durch einen Galvanikprozess behandelt werden können, ohne dass die umspritzten Bereichen davon betroffen sind. Hierdurch können die umspritzten und die nicht umspritzten Bereiche des mindestens einen Flachkontakts mit unterschiedlichen galvanischen Beschichtungen versehen werden, die für den jeweiligen Bereich besonders günstige Eigenschaften aufweisen.

So kann beispielsweise vorteilhaft vorgesehen sein, dass ausschließlich die nicht umspritzten Bereiche des mindestens einen Flachkontakts eine Zinn- oder Silberbeschichtung aufweisen.

Hierzu können im Fertigungsablauf zuerst die nicht oberflächenbehandelten und gegebenenfalls mit einem Anlaufschutz versehenden Flachkontakte umspritzt werden, und anschließend die aus dem Kunststoffkörper herausstehenden Enden der Flachkontakte oberflächenbehandelt und gegebenenfalls passiviert werden. Da hierdurch nur Teilabschnitte der Flachkontakte behandelt werden, wird zudem vorteilhaft eine Einsparung von Silber und Passivierungsmittel erreicht.

Weitere Details zur vorteilhaften Ausgestaltungen einer erfindungsgemäßen Kontaktdurchführung gehen aus der nachfolgend beschriebenen Zeichnung hervor. Die Figur 1 zeigt eine Schnittansicht eines Steckverbindergehäuses 6, welches eine fluiddichte Durchführung von Flachkontakten 1 zwischen zwei Kammern 9, 10 aufweist. Das Steckverbindergehäuse 6 ist als ein Spritzgießteil gefertigt, wobei zur Herstellung des Steckverbindergehäuses 6 Teilabschnitte 4 der Flachkontakte 1 mit einem nichtschwindenden Duroplastmaterial umspritzt wurden.

Die in der Figur 1 dargestellte zweipolige Ausführung einer Kontaktdurchführung ist selbstverständlich rein beispielhaft. Eine erfindungsgemäße Kontaktdurchführung kann eine frei festlegbare Anzahl von umspritzten Flachkontakten 1 aufweisen, insbesondere sind auch Kontaktdurchführungen mit jeweils einem einzigen Flachkontakt 1 oder auch mit einer höheren Anzahl von Flachkontakten 1 ausführbar. Die Figur 2 zeigt als weiteres Beispiel eine Kontaktdurchführung mit sieben Flachkontakten 1, die in drei zueinander parallelen Reihen angeordnet sind.

Nach dem Umspritzen der Flachkontakte 1 mit dem Duroplastmaterial, wird (in den Figuren nicht dargestellt) die Kontaktdurchführung in ein Bad mit einem noch nicht verfestigten Elastomergrundstoff gebracht, welcher dann unter einen hohen Druck gesetzt wird, wodurch der Elastomergrundstoff in feinste verbliebene Zwischenräume (Kapillaren) zwischen dem Kunststoffkörper 2 und den Flachkontakten 1 eingepresst wird.

Alternativ oder zusätzlich wird hierbei ein Vakuumimprägnationsverfahren angewendet, bei dem in einem Vakuum zunächst sämtliche Feuchtigkeits- und Gaseinschlüsse aus den Kapillaren der Kontaktdurchführung entfernt werden, so dass der Elastomergrundstoff als Imprägnierung problemlos die Kapillaren eindringen kann.

In der Figuren 3 und 4 ist jeweils ein einzelner Flachkontakt 1, 1' dargestellt, welcher an einem Teilstück 4 von einer Umspritzung 3 umgeben ist. Die als schraffierte Fläche dargestellte Umspritzung 3 verdeutlicht hierbei schematisch jeweils ein den Flachkontakt 1, 1' direkt umgebendes Teilvolumen eines Kunststoffkörper 2, wie er in den Figuren 1 bzw. 2 gezeigt ist.

Innerhalb des von der Umspritzung 3 umgebenen Teilstückes 4 weist der Flachkontakt 1, 1' mehrere Querschnittsänderungen auf, die in Form abgerundeter Ausnehmungen 5a (Figur 3) beziehungsweise rechteckförmiger Ausnehmungen 5b (Figur 4) in die Längsseiten des Flachkontakts 1 bzw. 1' eingebracht sind. Die Umspritzung 3 bildet mit den Ausnehmungen 5a bzw. 5b eine formschlüssige Verbindung aus, welche aufgrund der "Nullschwinder-Eigenschaften des dazu vorgesehen Duroplastmaterials in einem weiten Temperatur- und Druckbereich fluiddicht ist.

Noch nach dem Umspritzungsvorgang können nicht umspritzte Endabschnitte 7a, 7b des Flachkontaktes 1, 1' galvanisch behandelt werden; beispielsweise zu Verbesserung der elektrischen Kontakteigenschaften mit einer Silbersbeschichtung versehen werden.

Die Figur 5 zeigt einen Abschnitt aus dem in der Figur 4 dargestellten Flachkontakt 1' in einer Querschnittsansicht. Ersichtlich ist eine der Ausnehmungen 5b, durch die die Querschnittsbreite b des Flachkontakts 1' in dessen axialer Richtung a variiert. Erkennbar sind außerdem abgerundete Längskanten 8 des Flachkontakts 1', welche auf der Stanzseite durch das Stanzwerkzeug und auf der Gratseite durch eine Vorprägung an den Flachkontakt 1' angeformt sind. Die abgerundete Längskanten 8 verbessern wesentlich die Verbindung des Flachkontakts 1' zum Umspritzungsmaterial.

### Bezugszeichenliste

- 1, 1': Flachkontakt
- 2: Kunststoffkörper
- 3: Umspritzung
- 4: umspritztes Teilstück
- 5a: (abgerundete) Ausnehmungen
- 5b: (rechteckförmige) Ausnehmungen
- 6: Steckverbindergehäuse
- 7a, 7b: Endabschnitte
- 8: Längskanten
- 9, 10: Kammern

- a: axiale Richtung
- b: Querschnittsbreite

## Patentansprüche

1. Fluiddichte Kontaktdurchführung durch einen Kunststoffkörper (2), mit mindestens einem Flachkontakt (1, 1'), der auf einem umspritzten Teilstück (4) eine oder mehrere Querschnittsänderungen aufweist,
wobei ein dauerelastisches Dichtmittel zwischen die Grenzflächen des mindestens einen Flachkontakts (1, 1') und des Kunststoffkörpers (2) eingebracht ist,
**dadurch gekennzeichnet,**
**dass** der Kunststoffkörper (2) aus einem nichtschwindenden Duroplastmaterial besteht, und
**dass** das Dichtmittel nach dem Aushärten des Duroplastmaterials durch ein Vakuum- oder Druckimprägnationsverfahren eingebracht ist.

2. Fluiddichte Kontaktdurchführung nach Anspruch 1, **dadurch gekennzeichnet, dass** die Längskanten (8) des mindestens einen Flachkontakts (1, 1') verrundet sind.

3. Fluiddichte Kontaktdurchführung nach Anspruch 1, **dadurch gekennzeichnet, dass** die Querschnittsänderungen durch Ausnehmungen (5a, 5b) ausgeführt sind.

4. Fluiddichte Kontaktdurchführung nach Anspruch 1, **dadurch gekennzeichnet, dass** der mindestens eine Flachkontakt (1, 1') und der Kunststoffkörper (2) gleiche thermische Ausdehnungskoeffizienten aufweisen.

5. Fluiddichte Kontaktdurchführung nach Anspruch 1, **dadurch gekennzeichnet, dass** der Kunststoffkörper (2) ein Steckverbindergehäuse (6) ausbildet.

6. Fluiddichte Kontaktdurchführung nach Anspruch 1, **dadurch gekennzeichnet, dass** Kontaktdurchführung einen mehrpoligen Steckverbinder ausbildet.

7. Fluiddichte Kontaktdurchführung nach Anspruch 1, **dadurch gekennzeichnet, dass** die nicht umspritzten Endabschnitte (7a, 7b) des mindestens einen Flachkontakts (1, 1') durch einen Galvanikprozess behandelt sind.

8. Fluiddichte Kontaktdurchführung nach Anspruch 1 oder 3, **dadurch gekennzeichnet, dass** der mindestens eine Flachkontakt (1, 1') zumindest abschnittsweise eine Zinn- oder Silberbeschichtung aufweist.

9. Fluiddichte Kontaktdurchführung nach Anspruch 1, **dadurch gekennzeichnet, dass** die Längskanten (8) des mindestens einen Flachkontakts (1, 1') auf der Gratseite durch einen Stanzprozess vorgeprägt und dadurch umlaufend verrundet sind.

10. Fluiddichte Kontaktdurchführung nach Anspruch 1, **dadurch gekennzeichnet, dass** der Kunststoffkörper (2) aus einem Epoxydharz, einem Phenolharz oder einem Bulk Moulding Compound mit Nullschwinder-Eigenschaften besteht.

11. Fluiddichte Kontaktdurchführung nach Anspruch 1, **dadurch gekennzeichnet, dass** die Kontaktdurchführung Bestandteil eines elektrischen Steckverbinders ist, der in einem Getriebegehäuse eines Kraftfahrzeugs zur Anwendung kommt.

## Claims

1. Fluid-tight contact lead-through through a plastic body (2), having at least one flat contact (1, 1') showing one or more cross-sectional differences on an overmoulded segment (4),
whereby a permanently elastic sealant is introduced between the boundary zones of the at least one flat contact (1, 1') and the plastic body (2)
**characterised in that**
the plastic body (2) is composed of a non-shrinking thermoset material, and
that the sealant is introduced by a vacuum or pressure impregnation process after the thermoset material has cured.

2. Fluid-tight contact lead-through according to Claim 1, **characterised in that** the longitudinal edges (8) of the at least one flat contact (1, 1') are chamfered.

3. Fluid-tight contact lead-through according to Claim 1, **characterised in that** the cross-sectional differences are accomplished by means of recesses (5a, 5b).

4. Fluid-tight contact lead-through according to Claim 1, **characterised in that** the at least one flat contact (1, 1') and the plastic body (2) have the same thermal expansion coefficients.

5. Fluid-tight contact lead-through according to Claim 1, **characterised in that** the plastic body (2) forms a plug connector housing (6).

6. Fluid-tight contact lead-through according to Claim 1, **characterised in that** the contact lead-through forms a multipolar male connector.

7. Fluid-tight contact lead-through according to Claim 1, **characterised in that** the non-overmoulded end segments (7a, 7b) of the at least one flat contact (1, 1') are treated by a galvanic process.

8. Fluid-tight contact lead-through according to Claim 1 or 3, **characterised in that** the at least one flat contact (1, 1') shows, at least section-wise, a tin or silver coating.

9. Fluid-tight contact lead-through according to Claim 1, **characterised in that** the longitudinal edges (8) of the at least one flat contact (1, 1') are pre-shaped on the flash side by means of a stamping process, and are thus chamfered along its circumference.

10. Fluid-tight contact lead-through according to Claim 1, **characterised in that** the plastic body (2) is made of an epoxy resin, a phenolic resin or a bulk moulding compound with zero shrinkage properties.

11. Fluid-tight contact lead-through according to Claim 1, **characterised in that** the contact lead-through is a constituent of an electrical plug connector which is intended for use in the transmission housing of a motor vehicle.

## Revendications

1. Passage de contact étanche aux fluides à travers un corps en matière synthétique (2), avec au moins un contact plat (1, 1'), qui présente une ou plusieurs modification/s de sections transversales sur une partie enrobée (4), sachant qu'un matériau d'étanchéité à élasticité permanente est appliqué entre les surfaces limites de l'au moins un contact plat (1, 1') et du corps en matière synthétique (2),
**caractérisé en ce que**
le corps en matière synthétique (2) consiste en un matériau duroplastique ne se rétractant pas, et que
le matériau d'étanchéité est appliqué selon un procédé sous vide ou un procédé d'imprégnation sous pression, après le durcissement du matériau duroplastique.

2. Passage de contact étanche aux fluides selon la revendication 1, **caractérisé en ce que** les bords longitudinaux (8) de l'au moins un contact plat (1, 1') sont arrondis,

3. Passage de contact étanche aux fluides selon la revendication 1, **caractérisé en ce que** les modifications de sections transversales sont faites par des évidements (5a, 5b).

4. Passage de contact étanche aux fluides selon la revendication 1, **caractérisé en ce que** l'au moins un contact plat (1, 1') et le corps en matière synthétique (2) présentent des coefficients de dilatation thermique semblables.

5. Passage de contact étanche aux fluides selon la revendication 1, **caractérisé en ce que** le corps en matière synthétique (2) forme un boîtier (6) de connecteur enfichable.

6. Passage de contact étanche aux fluides selon la revendication 1, **caractérisé en ce que** le passage de contact forme un connecteur enfichable à plusieurs pôles.

7. Passage de contact étanche aux fluides selon la revendication 1, **caractérisé en ce que** les sections finales non enrobées (7a, 7b) de l'au moins un contact plat (1, 1') sont traitées selon un procédé de galvanisation.

8. Passage de contact étanche aux fluides selon revendication 1 ou 3, **caractérisé en ce que**: l'au moins un contact plat (1, 1') présente, au moins par sections, un revêtement d'étain ou d'argent.

9. Passage de contact étanche aux fluides selon la revendication 1, **caractérisé en ce que** les bords longitudinaux (8) de l'au moins un contact plat (1, 1') sont pré-gravés, côté arête, selon un processus d'estampage e sont ainsi arrondis sur tout le pourtour.

10. Passage de contact étanche aux fluides selon la revendication 1, **caractérisé en ce que** le corps en matière synthétique (2) consiste en une résine époxy, une résine de phénol ou en un composite à mouler aux propriétés de rétractabilité nulles..

11. Passage de contact étanche aux fluides selon la revendication 1, **caractérisé en ce que** le passage de contact est composant d'un connecteur électrique enfichable, qui est utilisé dans une boîte de vitesse d'un véhicule automobile.
